# DEMANDE DE BREVET EUROPEEN

(11) **EP 0 059 674 A1**
(43) Date de publication de la demande: **08.09.1982**
(21) Numéro de dépôt: 82400366.9
(22) Date de dépôt: 03.03.1982
(51) Int. Cl.: B41F 17/22

(54) **Unité d'impression par sérigraphie de flacons ou analogues**

(30) Priorité: 04.03.1981 FR 8104370; 04.03.1981 FR 8104371
(71) Demandeur: Combeau, Guy, F-37700 Aixe sur Vienne (FR)
(72) Inventeur: Combeau, Guy, F-37700 Aixe sur Vienne (FR)
(74) Mandataire: Robert, Jean-Pierre

(57) **Abrégé**

La présente invention concerne une unité d'impression par sérigraphie de flacons ou analogues.

Selon l'invention, cette unité comporte un dispositif de convoyage (2) dont au moins un tronçon compris entre un poste (4) de prise de charge des flacons (13) à imprimer et l'entrée (10a) d'un poste de séchage (40) est situé dans un plan vertical le long duquel lesdits flacons sont maintenus selon une orientation dans laquelle leur axe longitudinal est sensiblement horizontal et sont déplacés parallèlement à eux-mêmes, ledit tronçon présentant une partie extrême frontale au droit de laquelle est disposé un poste d'impression (8, 9).

Application à l'imprimerie.

## Description

Jusqu'à l'heure actuelle, la décoration ou le marquage de flaconnages en matière plastique ne nécessitait souvant qu'une seule couleur. La sérigraphie a constitué pour ce type d'impression une solution adaptée et économique, car elle permet d'obtenir une impression très franche avec effet de relief et qui résiste bien aux produits contenus dans les flacons et à l'usure due au frottement pendant les transports avec un matériel d'impression d'un coût faible s'adaptant aisément à toute forme de surface et pouvant être servi par une main-d'oeuvre sans grande qualification.

Cependant, ce type de flaconnage devenant, plus qu'un récipient, une marque, un symbole, un moyen de promotion commerciale, on est aujourd'hui contraint de l'imprimer en plusieurs couleurs pour composer des dessins de plus en plus complexes. Il a donc fallu spécialiser les machines pour la réalisation d'un décor déterminé sur un type de flaconsde forme déterminée pour pouvoir satisfaire cette demande. Cette contrainte conduit les imprimeurs à se fournir en machines de divers types pour pouvoir traiter les divers flacons à imprimer, ce qui constitue des investissements lourds et quelquefois impossibles à amortir du fait de l'instabilité du marché. En tout état de cause, aucun procédé d'impression, et avec eux la sérigraphie, n'a permis de résoudre de manière satisfaisante le problème posé par cette demande d'impression. Il ne reste que l'emploi de l'étiquetage, la décalcomanie, ou le transfert à chaud qui présentent les inconvénients d'un coût élevé en raison de leur procédé d'élaboration, de leur système d'application sur le flacon, de leur manque de souplesse dans les adaptations nécessaire au changement de types de flacon et de la difficulté d'obtenir une bonne résistance au contenu du flacon.

L'invention entend proposer une solution de substitution à l'étiquetage ou aux modes de transfert d'impressions susdits par une machine de sérigraphie. On rappellera que, dans ce domaine, il existe deux grands types de machines : les machines dites en ligne et les machines tournantes. Les machines en ligne sont définies par le trajet au flacon en ligne droite sous une succession de postes de préparation (dépoussiérage, repérage, etc.) d'impression et séchage, puis à nouveau impression (po_{J}r une seconde couleur) et séchage, etc. Un tel matériel est encombrant car, entre autres facteurs, les encres mises en oeuvre sèchent lentement, ce qui définit pour une cadence donnée la longueur de séchage après chaque impression. Il est donc nécessaire de prévoir plusieurs personnes pour surveiller et intervenir sur de telles machines lorsqu'elles fonctionnent en polychromie. Dans une variante, on a changé d'encre pour obtenir un séchage plus rapide, ce qui a permis de diminuer l'encombrement, mais ce gain n'a pas permis de réduire de manière sensible le personnel servant tout en perdant en qualité sur l'impression.

Les machines tournantes mettent en oeuvre quant à elles un plateau horizontal ou vertical animé d'une rotation pas à pas pour présenter les flacons devant les différents postes de traitement et d'impression. Ces machines imposent l'utilisation d'une encre à séchage rapide (à la flamme ou par. polymérisation sous ultraviolets) pour admettre trois postes d'impression - donc trois couleurs au maximum - sur un rayon admissible. En outre, compte tenu notamment de la complexité des outillages mis en oeuvre pour la préhension des flacons, ces machines sont limitées à l'impression d'un seul type de flacon. Le type est généralement cylindrique car, bien qu'il soit possible de passer dans ces machines des flacons de section ovale, les opérations de réglage sont telles .qu'il est économiquement inadmissible de procéder à un tel changement. Par ailleurs, la surveillance et le contrôle des différents postes de la machine sont malaisés du fait de leur distribution circulaire et ne peuvent être assurés par une seule personne. Enfin, les encres utilisables présentent des inconvénients quant à leur caractère couvrant pour certaines ou à leur possibilité de superposition pour d'autres. D'une manière générale, à ce type de machine est affectée une sorte d'encre bien spécifique qu'il n'est pas possible de changer.

La présente invention entend remédier à tous ces inconvénients en proposant une machine dont la conception n'apporte aucune des limites énoncées ci-dessus quant au choix de l'encre possible, aux formes de flacons à imprimer, au nombre de couleurs applicables, etc. Par ailleurs, la machine selon l'invention se présente sous forme de modules facilement connectables les uns aux autres, qui peuvent être placés sous la responsabilité d'un seul servant.

A cet effet, l'invention a donc pour objet une unité d'impression par sérigraphie de flacons ou analogues comportant un dispositif de convoyage desdits flacons, depuis un poste de prise en charge de chacun des flacons à imprimer jusqu'à un poste de déchargement du flacon imprimé et desservant entre eux, au moyen d'un entraînement pas à pas, au moins un poste de traitement préalable du flacon, un poste d'impression comportant une tête d'impression et un poste de séchage, dont le tronçon entre le poste de prise en charge et l'entrée du poste de séchage est disposé dans un plan vertical le long duquel lesdits flacons sont maintenus selon une orientation dans laquelle leur axe longitudinal est sensiblement horizontal et déplacés parallèlement à eux-mêmes. Selon l'une des caractéristiques de l'invention, ledit tronçon présentant une partie extrême frontale au droit de laquelle est disposé le poste d'impression, tandis qu'en aval de ce tronçon, le dispositif de convoyage passe dans une enceinte de longueur réglable en fonction du temps de séchage de l'encre, cette enceinte constituant le poste de séchage susdit.

Dans un mode de réalisation, le dispositif de convoyage susdit comporte au moins pour ledit tronçon des pinces de préhension desdits flacons coopérant avec le goulot de ceux-ci pendant les phases de transport d'un poste à l'autre.

Plus précisément, chacune des pinces susdites est constituée par deux bras articulés sur une embase formant maillon d'une chaîne de convoyage, chacun de ces bras étant accouplé en rotation autour de son articulation à l'autre bras au moyen de pignons, l'un d'entre eux étant en plus solidaire d'une roue de commande de l'ouverture de la pince coopérant avec une chaîne disposée, entre le poste de chargement et l'entrée du poste de séchage, le long de la chaîne de convoyage et animée d'un mouvement principal identique au mouvement de convoyage et d'un mouvement relatif de translation par rapport au mouvement principal pendant lequel ladite roue de commande est entraînée en rotation.

Par ailleurs, dans le cadre.de la machine selon l'ᵢₙvₑn-tion, il est avantageux de prévoir une tête d'impression pₐrti_{cu}- lière comportant de manière connue un support du flacon et un support pour un écran et un porte-raclette mobile par rapport à l'écran, lesdits supports étant agencés l'un par rapport à l'autre de manière que le plan de l'écran soit maintenu sensiblement parallèle à l'axe longitudinal du flacon mais dans laquelle le support susdit de l'écran et du porte-raclette est constitué par un bras dont une extrémité est pourvue d'une platine réglable en position le long du bras comportant une première coulisse perpendiculaire à l'axe du flacon et parallèle au plan de l'écran sur laquelle est monté à coulissement ledit écran et une seconde coulisse parallèle à la première sur laquelle est monté à coulissement le porte-raclette susdit et dont l'autre extrémité est articulée sur une pièce réglable en position le long d'un guide fixe orienté perpendiculairement à la surface à imprimer du flacon et passant par son axe longitudinal, l'axe d'articulation de ladite autre extrémité étant parallèle à l'axe longitudinal du flacon et situé au-delà de ladite surface par rapport à l'écran ; ledit écran est pourvu d'une crémaillère parallèle à la première coulisse susdite.

Dans le cas de l'impression d'un flacon cylindrique le support du flacon sera équipé d'un mandrin d'entraînement en rotation du flacon autour de son axe longitudinal, ledit mandrin étant solidaire d'un pignon susceptible de coopérer avec ladite crémaillère.

Dans le cas de l'impression d'un flacon dont la face à imprimer est une portion de cercle entrant par exemple dans la constitution d'une enveloppe de section ovale, la pièce d'articulation susdite porte un secteur denté de rayon égal au rayon de ladite portion de cylindre susceptible de coopérer avec ladite crémaillère.

On notera que, de manière amovible, le bras susdit peut être immobilisé sur la guide, parallèlement à ce dernier, l'écran peut être immobilisé sur la platine, de même que le porte-raclette.

Enfin la manoeuvre associée de l'écran, la raclette et le flacon sera assurée au moyen d'une bielle d'entraînement évoluant dans un plan sensiblement perpendiculaire audit bras.

L'invention sera mieux comprise au cours de la description donnée ci-après à titre d'exemple purement indicatif et non liₘi-tatif qui permettra d'en dégager les avantages et les caractéristiques secondaires.

Il sera fait référence aux dessins annexés, dans lesquels :
- la figure 1 est une vue d'ensemble en élévation laté rale d'une unité d'impression selon l'invention;
- les figures 2 et 3 illustrent, par des schémas, un mode de réalisation des pinces de convoyage selon l'invention;
- les figures 4 et 5 illustrent schématiquement le mécanisme de commande de l'ouverture et de la fermeture desdites pinces;
- les figures 6 et 7 sont des vues schématiques des différents postes de traitement, de repérage et d'impression de la machine selon l'invention.

la figure8 est une vue schématique en perspective d'une tête d'impression selon l'invention ;

les figures 9, 10 et ¹¹ illustrent par des schémas les diverses adaptations possibles de la tête d'impression selon l'invention aux différentes formes de flacon ; et

les figures 12, 13 montrent par un schéma en perspective 1₂ une vue en élévation 13 d'un mode de réalisation indus- t-ielle de l'invention.

En se reportant tout d'abord à la figure 1, on voit une unité d'impression selon l'invention constituée par un bâti 1, lequel supporte les différents éléments fixes ou mobiles décrits ci-après. Dans ce bâti, un dispositif de convoyage 2 est disposé de manière à tourner dans le sens de la flèche A. La partie visible de ce dispositif, telle qu'elle est représentée sur la figure, passe devant un poste de déchargement 3 - comportant, par exemple, un transporteur 3a à bande d'évacuation des flacons - un poste de prise en charge 4 - avec également un transporteur à bande 4a - trois postes 5, 6 et 7 de préparation du flacon préalablement à son impression - par exemple un traitement de surface en 5, un dépoussiérage en 6 et prérepérage en 7 - un poste d'impression 8 avec repérage final devant lequel est placé un mécanisme 9 portant l'écran sérigraphique, la raclette, la réserve d'encre et les moyens de commande de ces divers éléments et, enfin, dans l'entrée 10a un poste de séchage 10 constitué par un caisson et dont la sortie 10b est située au voisinage du poste de déchargement 3.

On voit, sur cette figure, que la partie du dispositif de convoyage 2 desservant les postes 4 à 8 est située dans un plan sensiblement vertical et le poste 8 d'impression est situé au point extrême (ou au voisinage immédiat de ce dernier), si bien que le mécanisme d'impression 9 par sérigraphie se présente frontalement à l'avant de la machine. L'une des conséquences importantes de cette disposition réside dans la petite largeur de l'unité selon l'invention et dans la grande accessibilitë du poste d'impression depuis l'extérieur. A titre indicatif, on notera que cette largeur est de l'ordre de 50 cm, ce qui permet une juxtaposition de plusieurs unités selon l'invention sur un front très court (six postes d'impression ou six couleurs sur 3 m) qui peut être surveillé et contrôlé par un seul servant aisément.

Dans le cas de la figure, l'organe de convoyage 2 est constitué par une chaîne qui s'enroule autour d'une roue d'entraînement 11 verticale, la partie enroulée de la chaîne formant la partie frontale susdite. Cette chaîne peut être remplacée par tout autre dispositif pouvant assurer le transfert des objets depuis le poste 4 jusqu'au poste 8 (par exemple, un disque pourvu à sa périphérie de moyens de préhension des flacons),la circulation dans l'unité de séchage des flacons imprimés pouvant être assurée par un convoyeur de reprise différent du dispositif susdit. Il peut être cependant avantageux de prévoir un convoyeur unique pour toute l'unité, constitué par une chaîne sans fin pourvue de moyens de préhension 12 en forme de pinces - dont on explicitera la composition et le fonctionnement en regard des figures suivantes - disposées en totalité dans un plan vertical pour maintenir les flaçons 13 par leur goulot 13a ou toute autre partie terminale dans une position telle que leur axe longitudinal soit sensiblement horizontal (perpendiculaire au plan de figure) et pour les déplacer parallèlement à eux-mêmes. Ce n'est pas sortir du cadre de l'invention que de mettre en place un convoyeur unique sans fin desservant consécutivement plusieurs unités d'impression placées côte à côte. On peut en effet imaginer qu'au sortir du poste d'impression dans l'enceinte de séchage la chaîne 2 soit judicieusement renvoyée vers une seconde unité dans laquelle elle serait orientée verticalement en regard des postes de traitement et d'impression de cette seconde unité et poursuivrait un trajet identique dans les unités suivantes pour, finalement, décharger les flacons et être renvoyée à vide au poste de prise en charge 4 de la première unité. On disposerait ainsi d'une chaîne continue desservant plusieurs unités fonctionnant en synchronisme à partir d'une source unique de mouvement.

On notera enfin que l'enceinte de séchage 10 propre à chaque unité peut recevoir une pluralité d'équipementschoisis en fonction des encres utilisées. Ainsi, au moyen de soufflantes 14, 15, on peut créer une circulation d'air chaud (ou froid). On peut substituer à ce type de séchage ou y apporter en complément des émetteurs de rayons infrarouges ou ultraviolets afin de répondre pour le mieux aux exigences de séchage dictées par la nature des encres ou les divers mélanges. Ainsi, on procure à l'unité selon l'invention une souplesse d'adaptation qui permet d'utiliser des encres différentes adaptées à l'objet ou, pour un même objet, des encres différentes dans la réalisation d'un même décor.

Pour ce qui concerne ladite enceinte de séchage 10, il faut remarquer qu'elle est fermée par une partie arrière 10b qui peut être adaptée de manière démontable à la partie principale 10. La longueur de cette partie arrière pourra alors être choisie en fonction du temps de séchage de l'encre et donc être plus ou moins longue selon que ce temps est plus ou moins bref.

Dans le cas de la nécessité d'un séchage par rayonnement infrarouge ou ultraviolet, cette partie arrière pourra contenir un dispositif de reprise des flacons apportés dans l'enceinte par le convoyeur fonctionnant sur le même principe que le dispositif comprenant les postes5, 6, 7 susdits - explicité plus en détail en regard des figures 5 et 7 - permettant de faire tourner les flacons devant les sources d'émission des rayons susdits. L'ouverture et la fermeture des pinces 12 pour lâcher et reprendre les flacons en regard de ce poste de séchage pouvant être assurées au moyen d'un dispositif de commande semblable à celui décrit ci-après en regard des figures ⁴ et ^{5.}

Sur les figures 2 et 3, on voit un maillon 16 de la chaîne du transporteur sans fin 2 pourvu des deux bras 12a et 12_{b} formant la pince 12 susceptible d'être refermée sur le goulot 13a d'un flacon 13. L'un des bras 12b est tourillonné en 17 dans un palier 16a et est solidaire d'un pignon 18 également centré sur l'axe 17. L'autre, 12a, est solidaire en rotation d'un arbre 19 sur lequel est claveté un pignon 20 engrenant avec le pignon 18, l'arbre 19 étant supporté par deux paliers 16b et 16c et comportant à son extrémité opposée au bras 12a une roue dentée 21 de commande de la rotation de l'arbre 19. Cette roue dentée 21 peut être solidaire de l'arbre 19 ou y être accouplée au moyen d'une roue libre symbolisée en 22.

La figure 4 et la figure 5 symbolisent schématiquement une commande de l'ouverture des pinces 12. On retrouve les roues 21 des maillons 16 affectées d'un indice identique aux références des postes définis en regard de la figure 1. On a disposé une chaîne 23 sans fin s'enroulant sur deux roues 24 et 25 placées de manière qu'un brin de cette chaîne coopère avec les roues 21 comprises entre le poste 3 et le poste 8. Un organe d'entraînement 26 de la chaîne est représenté sous la forme d'un pignon attelé à un organe moteur non figuré. Dans l'hypothèse où les roues 21 sont accouplées à l'arbre 19 au moyen d'une roue libre, la chaîne 23 est fixe pendant le mouvement pas à pas du convoyeur 2. Les roues 21 tournent donc sur l'axe 19. A l'arrêt du convoyeur, on imprime à la chaîne 23, au moyen de l'organe 26 (qui peut être un levier agissant sur la roue 24), un mouvement d'amplitude déterminée dans un sens provoquant la rotation des roues 21 et de l'arbre 19. Par le jeu des pignons 18 et 20, toutes les pinces s'ouvrent. Un.mouvement contraire de même amplitude assure la fermeture des pinces (assistée par un ressort tendant à rapprocher les bras 12a et I2b). Dans l'hypothèse où la roue 21 de chaque pince est directement calée en rotation sur l'arbre 19, on aura prévu que la chaîne 23 soit animée d'un mouvement identique à celui du convoyeur 2. Dans ce cas, la roue 24 sera accouplée à l'arbre d'entraînement de la roue crantée ₁₁. L'organe 26 agira, quand le convoyeur sera arrêté, sur la chaîne 23, la roue 24 ayant été rendue folle par rapport à la roue 11 pour manoeuvrer à l'ouverture et à la fermeture les pinces 12.

D'autres variantes peuvent être apportées à ces systèmes de commande. Ainsi, pour obtenir au droit des postes de prise en charge 4 et de déchagement 3 un angle d'ouverture plus important qu'en regard des autres postes, on peut mettre en place, dans le cas d'un accouplement par roue libre de la roue 21 à l'arbre 19, une chaîne secondaire dont l'entraînement sera réalisé par la chaîne 23 limitée aux postes restants au moyen d'un organe de démultiplication d'amplitude (jeu de roues dentées par exemple).

Enfin, sur les figures 6 et 7, on a schématisé l'agencement des moyens propres à l'unité selon l'invention, qui constituent les organes de prise en charge des flacons aux postes de traitement et d'impression.

Certains éléments déjà décrits s'y retrouvent avec les mêmes références. Aux postes 5, 6, 7, 8, les flacons 13 sont pris en charge entre les mandrins 27 de culot et des pointes 28 coopérant avec les goulots 13a (seuls les pointeset mandrins du poste 8 sont représentés sur la figure 7). Les mandrins susdits sont portés par une plaque 29 sensiblement verticale, tandis que.les pointes sont portées par une plaque 30 parallèle à la plaque 29. Ces plaques sont montées à coulissement sur des tiges 31 fixes et possèdent respectivement une extension inférieure 29a et 30a qui est engagée dans une rainure 32a ménagée dans un disque 32 et dont le profil est tel qu'une rotation de ce disque provoque le rapprochement et l'écartement des plaques 29 et 30 d'une amplitude déterminée. Le disque 32 est entraîné en rotation au moyen d'un organe non représenté dont le fonctionnement Est commandé par le fonctionnement du convoyeur 2 (avec les temporisations nécessaires pour éviter les interférences). Ainsi, les pinces 12 placent à chaque pas les flacons 13 entre les plaques 29 et 30. Celles-ci se rapprochent pour maintenir les flacons alors que les pinces sont commandées à l'ouverture. Certains des mandrins 28 sont entraînés en rotation soit directement pour, par exemple, le dépoussiérage et le traitement à la flamme (postes 5 et 6) et sur un angle déterminé pour le prérepérage (poste 7), de manière connue, soit en fonction du déplacement d'un autre organe (comme au poste d'impression 8 où une translation de l'écran de sérigraphie 9 entraîne une rotation simultanée du mandrin dans le cas d'un récipient cylindrique).

L'unité d'impression selon l'invention par sa conception simple présente de grandes facultés d'adaptation tant en ce qui concerne la forme des flacons à traiter que les encres employées et les couleurs à déposer. Son caractère modulaire permet de passer rapidement à l'application d'un nombre différent de couleurs sur un même flacon. L'agencement relatif des moyens de convoyage des flacons permet de grouper les organes moteurs sur une seule unité et d'atteler à volonté les unités suivantes qui peuvent être, par leur bâti,montées sur des chemins de roulement pour les mettre rapidement en ou hors service. Par ailleurs, on rappellera que la courte longueur du front où sont localisées les opérations de traitement en fait une machine simple à contrôler et à vérifier par un seul opérateur qui peut intervenir rapidement au moindre incident.

Dans le cas d'une machine présentant une batterie d'unités placées côte à côté pour l'impression en plusieurs passes ou plusieurs couleurs, les organes de prise en charge des flacons des unités suivant la première comportent des postes 5 à 7 qui ne sont pas affectés. Il n'est plus en effet nécessaire d'opérer à ce stade un second traitement de surface, un dépoussiérage ou un prérepérage du flacon. Il est alors avantageux d'utiliser ces postes libres pour assurer d'autres fonctions telles que le collage d'étiquettes, la rotation d'une fraction de tour, ou des fonctions de contrôle de l'étanchéité des flacons ou du "code barre" qui aurait pu être au préalable appliqué sur le flacon. On rappellera que le "code barre" est l'appellation devenue maintenant usuelle d'une identification du flacon (et de son contenu) au moyen d'une succession de traits à épaisseurs et écartements variables pouvant être lus par des têtes optiques reliées à des unités informatiques de traitement.

Enfin, il faut préciser que l'un, des avantages particulier de l'unité selon l'invention réside dans le principe et les moyens du transfert des flacons pendant lequel ces derniers sont toujours tenus dans une orientation bien précise, ce qui permet de tuujours prendre et lâcher le flacon dans des positions bien repérées et ainsi facilite beaucoup la succession des traitements que ces derniers doivent subir en simplifiant les systèmes de prise en charge.

Les avantages de l'invention ci-dessus exposés sont augmentés si l'on met en oeuvre une tête d'impression particulière telle qu'illustrée par les figures 8 à 13.

En se reportant tout d'abord à la figure 8, on a référencé 101 un support fixe appartenant à une structure non représentée d'une machine de sérigraphie. Ce support 101 constitue un guide pour une pièce d'articulation 102 qui peut être immobilisée sur le guide 101 dans une position quelconque. La pièce 102 porte l'extrémité d'un bras 103 qui peut débattre dans un plan sensiblement parallèle au guide 101 autour de l'axe d'articulation 104 dont l'orientation est parallèle à l'axe longitudinal de l'objet à imprimer (non représenté sur cette figure). A une extrémité opposée à l'articulation, le bras 103 est équipé d'une platine 105, réglable en position le long du bras, et qui comporte deux coulisses 106 et 107. La première coulisse 106 constitue un guide pour un écran de sérigraphie 108. L'orientation de cet écran est telle qu'il est parallèle à l'axe 104 (donc à l'axe longitudinal de l'objet à imprimer) et perpendiculaire au bras 103. Plus précisément, l'écran est maintenu parallèle à la surface à imprimer qui, si elle est cylindrique, est parallèle à l'axe 104 mais qui peut également présenter une légère conicité d'axe 104. La fixation de l'écran comporte des moyens permettant de régler sa position en fonction de cette conicité. Son déplacement le long de la coulisse 106 est perpendiculaire au bras 103, et il peut être immobilisé par rapport à ladite coulisse sur la platine 105.

Un porte-raclette 109, pourvu de la raclette 109a est quant à lui susceptible de coulisser le long de la coulisse 107 qui est parallèle à la coulisse 106, le bord de la raclette 109a étant susceptible de se déplacer parallèlement à l'écran 108 en frottant sur ce dernier. De même que pour l'écran, le porte-raclette 109 peut être immobilisé sur la platine 105.

On notera en outre en regard de cette figure un organe ₁₁₀ permettant de bloquer de manière amovible le brasl03par rapport au guide₁₀₁. Par ailleurs, on a référencé^{en} 108aune crémaillère portée par l'écran 108dans le plan de ce dernier et parallèle à la première coulisse₁₀₆susdite. Enfin les organes 108b,109bsolidaires respectivement de l'écran₁₀₈et du porte-raclette₁₀₉constituent des moyens d'attelage amovible d'une bielle d'entraînement non représentée dudit écran et dudit porte-raclette le long de leur coulisse respective et si ces organes sont bloqués sur la platine d'entraînement de la platine elle-même en oscillation angulaire autour de l'axe 104 susdit.

Les schémas des figures 9 â11 illustrent les différentes cinématiques possibles des moyens décrits en regard de la figure g. Sur ces schémas on retrouve certains de ces moyens portant les mêmes références.

La figure- ₉ illustre le cas où le flacon est cylindrique. Ce flacon est tenu, généralement,au moyen d'un support comportant du côté du culot du flacon un mandrin et de l'autre côté une pointe qui coopère avec l'ouverture de son goulot, parallèlement à l'écran ₁₀₈ qu'il vient tangenter par l'une de ses génératrices. Le mandrin susdit est attelé à rotation à un pignon de même diamètre que celui du flacon. Ce pignon, référencé 111 sur la figure ₉, coopère avec la crémaillère 108a de l'écran. Pour réaliser l'impression sur le flacon cylin- ^{dr}i^{que}on fixe le bras 103 au guide101P^{ar} l'élément de fixation 110.La platine 105préalablement réglée le long du bras₁₀₃ est donc fixe en position. On fixe sur la platine 105le pc.rte-raclette109de manière que la raclette 109asoit disposée le long de la ligne de tangence du flacon et de l'écran. Au moyen de la bielle 112 dont la tête est attelée en 108b à l'écran alors que le pied est articulé à un dispositif d'entraînement non représenté du type maneton excentrique ou analogue, on entraîne l'écran en le tirant vers le bas le long de sa coulisse 106 Grâce à l'engrènement de la crémaillère108a sur le pignon1111.le flacon roule sans glisser par rapport à l'écran et la portion de cylindre balayée par la raclette109aest imprimée. On assure ensuite l'éloignement de l'écran par rapport au flacon le long du guidelOlet l'on évacue le flacon par des moyens appropriés pour mettre en place le suivant.

Sur la figure 10 le flaconll3 à imprimer est ici représenté de section rectangulaire. Il présente donc au moins une surface plane à imprimer. Ayant immobilisé le bras103sur le guide101- la pla- tinel05étant donc fixe - et l'écran108sur la platine105 on attelle la biellell3 au porte-raclette109.0n fait porter l'écran sur la surface plane à imprimer et l'on déplace la raclette vers le bas le long de la coulissel07au moyen de la bielle pour réaliser le transfert de l'encre portée par l'écran sur ladite surface au travers des pores de ce dernier. De même que dans la figure 9 on éloigne ensuite l'écran de l'objet pour en assurer son évacuation. Dans le même temps, on remonte en haut de l'écran la raclettel09a Le support du flacon comporte de manière connue des moyens pour présenter la face à imprimer dans une orientation parallèle à celle de l'écran.

Sur la figure ¹¹enfin, on a illustré le cas d'impression d'un flacon 114à section relativement aplatie (sensiblement ovale) dont l'une des faces peut être assimilée à une portion de cylindre à grand rayon de courbure. Pour imprimer cette face, qui se trouve à un emplacement déterminé par rapport au guide101du fait que le support de flacon place ce dernier dans une position fixe par rapport à la structure de soutien du guide101 on procède au réglage de la longueur du bras103en faisant d'une part coulisser la pièce d'articulationl02sur le guide et d'autre part en réglant la position de la platine 1051e long de l'extrémité du bras¹⁰³ de manière que l'écran₁₀₈ soitdistant de l'axel04d'une longueur égale au rayon de courbure de ladite surface. On place ensuite un secteur denté 115 immobilisé sur le guide 101(par exemple sur une partie non tournante de la pièce d'articulation 102ou l'axe104) dont le rayon est aussi égal au rayon de courbure de la face susdite sur lequel vient engrener la crémaillère 108ade l'écran108 Ce dernier est libre en coulissement sur lacoulisse 106alors que le porte-raclette 109 est immobilisé sur la platine105qui est libre par rapport au guide 101puisque le bras ₁₀₃n'est pas solidarisé à ce guide. La bielle 112 est attelée au porte-raclette et,lorsqu'on tire vers le bas la bielle 112, on entraîne en rotation l'ensemble platine105 porte-raclettd109 et bras103 autour de l'axe104.Dans ce mouvement, la crémaillère108aroule sans glisser sur le secteur denté 115, ainsi que l'écran sur le flacon¹¹⁴. La raclette 109aayant été réglée en position de manière à être située au droit de la génératrice de contact de l'écran et du flacon, on réalise correctement le transfert d'encre.

On voit que les moyens selon l'invention sont extrêmement simples à mettre en oeuvre et à régler et l'on peut grâce à leur conception passer rapidement d'un type de flacons à un autre.

Les figures 12 et ¹³ illustrent sous la forme d'un schéma en perspective et d'une vue en élévation une réalisation industrielle de l'invention. Le réglage de la pièce¹⁰²le long du guide 101(censtitué par un jeu de colonnes parallèles dont une seule ₁21 est visible sur la figurel3) est réalisé au moyen d'un système vis116 écrou 117 ce dernier étant attelé à la piècel02 la vis 116 étant solidaire des colonnes 121.Le brasl03est constitué également par un jeu de deux colonnes₁₂₃, _{123a.}L'ensemble platine et coulisses des figures précédentes est réalisé de manière différente dans ces deux figures pour cependant assurer les mêmes fonctions. Ainsi solidaire des colonnes^{123,}123a et réglable le long de ces colonnes, une pièce 124 reçoit à coulissement transversal deux barres 125 et 126. Cette pièce 124 est conformée en chape pour recevoir un bloc central 127 également traversé par la barre 125 et recevant à coulissement une barre 128.Les barres 125, 128 sont reliées entre elles par leurs extrémités au moyen de plaques 129, 130. Les barres 125, 126 sont reliées de la même manière par des plaques 131, 132. Les faces frontales du bloc127 et des plaques 129, 130 présentent des organes 133 pour permettre la fixation sélective de l'écran108 et du porte-raclette109a l'ensemble. A cet effet l'écran108 et le porte-raclette 109présenteront des semelles de fixation 108b,109b qui peuvent être vissées soit sur le bloc127 soit sur les plaques 129 et 130.

Le flacon représenté sur la figure¹³ est cylindrique en ₁₁₉ et est tenu entre un mandrin 134a et une pointe 134b respectivement solidaires de plaques telles que₁35 support appartenant par exemple à un ensemble fixe de postes de préparation et d'indexation de la position des flacons connu en lui-même. Ces mandrin et pointe sont susceptibles d'être éloignés et rapprochés l'un de l'autre pour prendre en charge ou libérer le flacon apporté à cet endroit par tout moyen connu. On notera que le mandrin 134a est solidaire d'un axe 136 traversant la plaque 135à l'extrémité duquel peut être calé un pignon (tel que celui,111 de la figure 9) au droit de la crémaillère 108a du chariot. Ce pignon peut être retiré et remplacé par le secteur denté 115 de la figure11 fixé par exemple sur l'axe10 d'articulation fixe par rapport au bras103(colonne123). Ces pignon et secteur denté n'ont pas été représentés sur le dessin de la figure13 pour ne pas le compliquer. On les retrouvera sur la figure 8 où ils ont été schématisés en traits mixtes.

Enfin, sur cette figurel3 on a représenté en136 une came qui coopère avec un galetl37 porté par une extrémité du guide101 (colonnes 121) de manière à provoquer un soulèvement de l'ensemble de la tête pour que l'écran quitte le contact du flaconl19. Le guide101 sera alors prévu de manière coulissante sur une structure de support et maintenu constamment au contact de la camel36 par des moyens appropriés. Lors de ce mouvement, les moyens 132a, 131a de tenue de la crémaillère108a permettent que celle-ci reste toujours engrenée avec le pignon ou le secteur denté.

L'invention trouve une application intéressante dans le domaine de l'impression par sérigraphie.

Elle n'est pas limitée à la description qui vient d'en être donnée mais couvre au contraire toutes les variantes qui pourraient lui être apportées sans sortir de son cadre ni de son esprit. C'est ainsi que l'invention s'applique à toutes sortes de flacons, récipients, tubes, pots, etc. avec ou sans goulots, la prise de ces objets pouvant être réalisée sur toute partie terminale propre à être pincée et située à l'extérieur de la surface à imprimer.

## Revendications

1. Unité d'impression par sérigraphie de flacons (13) ou analogues comportant .un dispositif de convoyage (2) desdits flacons (13), depuis un poste de prise en charge (4) de chacun des flacons à imprimer jusqu'à un poste de déchargement (3) du flacon imprimé et desservant entre eux, au moyen d'un entraînement pas à pas, au moins un poste (5, 6, 7) de traitement préalable du flacon, un poste d'impression comportant une tête d'impression (8) et un poste de séchage (10), ledit dispositif de convoyage comportant depuis le poste de prise en charge (4), au moins un tronçon disposé dans un plan vertical le long duquel lesdits flacons sont maintenus selon une orientation dans laquelle leur axe longitudinal est sensiblement horizontal et sont déplacés parallèlement à eux-mêmes, caractérisée en ce que ledit tronçon présente une partie extrême frontale au droit de laquelle est disposé le poste d'impression (8, 9) tandis que le poste de séchage (10) situé à l'arrière du poste d'impression (8) et est constitué par une enceinte (10) de longueur adaptée au temps de séchage de l'encre et réglable en fonction de ce dernier.

2. Unité d'impression selon la revendication 1, caractérisée en ce que le dispositif de convoyage susdit comporte, au moins pour ledit tronçon, des pinces (12) de préhension desdits flacons coopérant avec une partie (13a) de ceux-ci, située à l'extrémité de la surface à imprimer pendant les phases de transport d'un poste à l'autre.

3. Unité d'impression selon la revendication 1 ou la revendication 2, caractérisée en ce que le dispositif de convoyage (4) est constitué par une chaîne sans fin, évoluant en totalité dans un plan vertical, ladite partie extrême frontale étant formée par la portion de chaîne s'enroulant sur un organe courbe ou polygonal de renvoi (11).

4. Unité d'impression selon la revendication 2 ou et la revendication 3, caractérisée en ce que chacune des pinces (12) susdites est constituée par deux bras (12a, 12b) articulés sur une embase (16) formant maillon de ladite chaîne, chacun de ces bras étant accouplé en rotation autour de son articulation à l'autre bras au moyen de pignons (18, 20), l'un d'entre eux étant en plus solidaire d'une roue de commande (21) de l'ouverture de la pince coopérant avec une chaîne (23) disposée, entre le poste de chargement (4) et l'entrée (10a) du poste de séchage, le long de la chaîne de convoyage.

5. Unité d'impression selon la revendication 4, caractérisée en ce que ladite chaîne de commande (23) est solidaire d'un organe d'entraînement (26) et d'immobilisation qui, d'une part, l'immobilise par rapport au bâti lorsque le dispositif de convoyage (4) est en mouvement et, d'autre part, l'anime d'une translation d'amplitude déterminée lorsque le dispositif de convoyage est à l'arrêt, lesdites roues de commande (21) étant accouplées auxdits bras de pince (12a) au moyen d'un mécanisme (22) du type à roue libre.

6. Unité d'impression selon la revendication 4, caractérisée en ce que ladite chaîne de commande (23) est attelée à un organe d'entraînement (26) l'animant d'un mouvement principal identique au mouvement de la chaîne de convoyage et d'un mouvement secondaire, lors de l'arrêt de la chaîne de convoyage, d'entraînement en rotation de ladite roue de commande (21).

7. Unité d'impression selon la revendication 4, caractérisée en ce que ladite chaîne de commande (23) s'étend en regard du poste de déchargement (3) situé au voisinage dudit poste de prise en charge.

8. Unité d'impression selon l'une quelconque des revendications précédentes, caractérisée en ce que l'enceinte (10) susdite est fermée par une partie arrière démontable (10b) dont la longueur est adaptée au temps de séchage de l'encre, susceptible d'être pourvue d'un poste de prise en charge des flacons disposés en regard d'une source de rayonnement.

9. Unité d'impression selon la revendication 1, caractérisée en ce que la tête d'impression comporte un support du flacon et un support pour un écran (108) et un porte-raclette (109) mobile par rapport à l'écran, lesdits supports étant agencés l'un par rapport à l'autre de manière que le plan de l'écran soit maintenu sensiblement parallèle à l'axe longitudinal du flacon, le support susdit de l'écran (108) et du porte-raclette (109) étant constitué par un bras (103) dont une extrémité est pourvue d'une platine (105) réglable en position le long du bras comportant une première coulisse (106) perpendiculaire à l'axe du flacon et parallèle au plan de l'écran sur laquelle est monté à coulissement ledit écran (108) et une seconde coulisse (107) parallèle à la première sur laquelle est monté à coulissement le porte-raclette (109) susdit et dont l'autre extrémité est articulée sur une pièce (102) réglable en position le long d'un guide (101) fixe orienté perpendiculairement à la surface à imprimer du flacon et passant par son axe longitudinal, l'axe d'articulation (104) de ladite autre extrémité étant parallèle à l'axe longitudinal du flacon et situé au-delà de ladite surface par rapport à l'écran.

10. Unité d'impression selon la revendication 9, caractérisée en ce que l'écran est pourvu d'une crémaillère (108a) parallèle à la première coulisse (106) susdite.

11. Unité d'impression selon la revendication 10, caractérisée en ce que le support du flacon est équipé d'un mandrin (133) d'entraînement en rotation du flacon autour de son axe longitudinal, ledit mandrin étant solidaire en rotation d'un pignon (111) susceptible de coopérer avec ladite crémaillère (108a).

12. Unité d'impression selon la revendication 10, caractérisée en ce que la pièce d'articulation (102) susdite porte un secteur denté (115) fixe par rapport au bras (103) susceptible de coopérer avec ladite crémaillère (108a).

13. Unité d'impression selon l'une quelconque des revendications 9 à 12, caractérisée en ce que le bras (103) susdit comporte des moyens (110) pour son immobilisation sur le guide (101) susdit et parallèlement à ce dernier.

14. Unité d'impression selon l'une quelconque des revendications 9 à 13, caractérisée en ce que l'écran (108) comporte des moyens (108b,133) pour son immobilisation par rapport audit bras (103).

15. Unité d'impression selon l'une quelconque des revendications 9 à 14, caractérisée en ce que le porte-raclette (109) comporte des moyens (109b, 133) pour son immobilisation par rapport audit bras.

16. Unité d'impression selon l'une quelconque des revendications 9 à 15, caractérisée en ce que l'ensemble porte-raclette-écran est monté articulé à l'extrémité dudit bras (103) autour d'un axe (125) de pivotement perpendiculaire à ce bras.

17. Unité d'impression selon l'une quelconque des revendications 9 à 16, caractérisée en ce que le porte-raclette (109) et l'écran (108) sont pourvus d'un moyen d'attelage. amovible pour une bielle (112) d'entraînement sensiblement perpendiculaire audit bras.

18. Unité d'impression selon l'une quelconque des revendications 9 à 16, caractérisée en ce que la platine susdite est constituée par une pièce (124) réglable en position sur le bras (103) susdit et traversée par des barres coulissantes (125, 126, 128) réunies à leurs extrémités pour former un chariot (125, 126, 131, 132), ladite pièce et ledit chariot présentant des éléments 133) pour l'attelage sélectif de l'écran (108) et du porte-raclette (109).

19. Unité d'impression selon la revendication 18, caractérisée en ce que les éléments d'attelage (133) susdits sont portés par une partie (127) de ladite pièce et une partie (129, 130) dudit chariot articulées respectivement sur ladite pièce (124) et ledit chariot (125, 126, 131, 132) autour d'une barre (125) de coulissement du chariot perpendiculaire au bras (103) susdit permettant le pivotement d'ensemble écran raclette.
